# EUROPÄISCHE PATENTSCHRIFT

(11) **EP 2 883 000 B1**
(45) Veröffentlichungstag und Bekanntmachung des Hinweises auf die Patenterteilung: **31.10.2018**
(21) Anmeldenummer: 13763244.4
(22) Anmeldetag: 17.09.2013
(51) Int. Cl.: F23M 5/08, F23M 5/04, F23R 3/00, F23R 3/60

(54) **VORRICHTUNG ZUM KÜHLEN EINER TRAGSTRUKTUR EINES HITZESCHILDES UND HITZESCHILD**
DEVICE FOR COOLING A SUPPORTING STRUCTURE OF A HEAT SHIELD, AND HEAT SHIELD
DISPOSITIF DESTINÉ À REFROIDIR UNE STRUCTURE PORTEUSE D'UN BOUCLIER THERMIQUE ET BOUCLIER THERMIQUE

(30) Priorität: 21.09.2012 EP 12185435
(43) Veröffentlichungstag der Anmeldung: 17.06.2015
(73) Patentinhaber: Siemens Aktiengesellschaft, 80333 München (DE)
(72) Erfinder: GRENDEL, Sabine, 46145 Oberhausen (DE); KLUGE, Andre, 48249 Dülmen (DE)
(86) Internationale Anmeldenummer: PCT/EP2013/069215
(87) Internationale Veröffentlichungsnummer: WO 2014/044654

(56) Entgegenhaltungen:
- EP-A1- 0 224 817
- EP-A1- 1 126 221
- EP-A1- 2 261 564
- DE-A1- 19 730 751
- US-A- 4 820 097

## Beschreibung

Die Erfindung bezieht sich auf ein Hitzeschild für eine Brennkammer einer Gasturbine.
In vielen technischen Anwendungen werden Hitzeschilde verwendet, welche Heißgasen von 1000 bis 1600 Grad Celsius widerstehen müssen. Insbesondere Gasturbinen, wie sie in stromerzeugenden Kraftwerken und in Flugzeugtriebwerken Verwendung finden, weisen entsprechend große durch Hitzeschilde abzuschirmende Flächen im Innern der Brennkammern auf. Wegen der thermischen Ausdehnung und wegen großer Abmessungen muss das Hitzeschild aus einer Vielzahl einzelner, im Allgemeinen keramischer Hitzeschildsteine zusammengesetzt werden, die voneinander mit einem ausreichenden Spalt beabstandet an einer Tragstruktur befestigt sind. Dieser Spalt bietet den Hitzeschildelementen ausreichenden Raum für die thermische Ausdehnung. Da jedoch der Spalt auch einen direkten Kontakt der heißen Verbrennungsgase mit der metallischen Tragstruktur und den Halteelementen ermöglicht, wird als eine Gegenmaßnahme durch die Spalte in Richtung der Brennkammer Kühlluft eingedüst. Beispiele hierzu offenbaren die Schriften EP 0 224 817 A1 sowie die DE 197 30 751 A1.
Ein gattungsgemäßes Hitzeschild umfasst somit eine Tragstruktur und eine Anzahl von Hitzeschildsteinen, welche an der Tragstruktur mittels Steinhaltern lösbar befestigt sind, wobei jeder Hitzeschildstein eine der Tragstruktur zugewandte Kaltseite und eine der Kaltseite gegenüberliegende, mit einem heißen Medium beaufschlagbare Heißseite aufweist. Jeder der Steinhalter weist mindestens einen Halteabschnitt zur Befestigung an einem Hitzeschildstein und einen an der Tagstruktur befestigbaren Befestigungsabschnitt auf. Zum Schutz vor Heißgasen ist mindestens eine Kühlluftpassage in der Tragstruktur vorgesehen.

Zur Befestigung der Steinhalter an der Tragstruktur können in der Tragstruktur kreisförmig umlaufende und parallele Befestigungs-Nuten vorgesehen sein. Die Steinhalter werden in diesem Fall mit ihren Befestigungsabschnitten nacheinander in die Befestigungs-Nuten eingeschoben, wobei nachkommende Steinhalter die Position der vorher positionierten Steinhalter versperren. Auf diese Weise kann eine kreisförmig umlaufende Reihe von Hitzeschildsteinen an der Tragstruktur innerhalb einer Brennkammer einer Gasturbine befestigt werden.

Die EP 1 701 095 A1 offenbart ein Hitzeschild einer Brennkammer einer Gasturbine mit einer Tragstruktur und einer Anzahl von lösbar an der Tragstruktur angeordneten Hitzeschildsteinen. Zum Schutz der Brennkammerwand sind die Hitzeschildsteine flächendeckend unter Belassung von Dehnungsspalten an der Tragstruktur angeordnet, wobei jeder Hitzeschildstein eine der Tragstruktur zugewandte Kaltseite und eine der Kaltseite gegenüberliegende, mit einem heißen Medium beaufschlagbare Heißseite aufweist. Die Hitzeschildsteine sind mit je vier metallischen Steinhaltern federnd an der Tragstruktur befestigt. Hierzu umfasst jeder Steinhalter einen Halteabschnitt in Form eines Greifabschnitts und einen Befestigungsabschnitt. In jeder Hitzeschildsteinseite sind an zwei gegenüberliegenden Umfangsseiten Haltenuten eingebracht, so dass zum Halten des Hitzeschildsteins die Greifabschnitte der Steinhalter gegenüberliegend in die Haltenuten eingreifen können. Die derart am Hitzeschildstein gegenüberliegend befestigten Steinhalter sind mit ihrem Befestigungsabschnitt in einer unterhalb des Hitzeschildsteins verlaufenden Befestigungs-Nut in der Tragstruktur geführt. Zum Schutz vor Heißgasen sind die Greifabschnitte der metallischen Steinhalter gekühlt. Hierzu sind in die Steinhalter im Bereich des Halteabschnitts und in die Halteriegel der Hitzeschildsteine Öffnungen eingebracht, welche mit einer in der Tragstruktur angeordneten Kühlluftbohrung fluchten, so dass Kühlluft aus der Kühlluftbohrung strömend in direkter Linie auf eine Kaltseite des Greifabschnittes prallt.
Trotz dieser Kühlung der Greifabschnitte gemäß dem Stand der Technik kann es bei Beaufschlagung des Hitzeschildes mit Heißgas zu Heißgaseinzug im Bereich der Dehnungsspalten zwischen den Hitzeschildsteinen kommen. Das Heißgas kann sich sodann unterhalb des Hitzeschildes ausbreiten und zur Verzunderung der Tragstruktur führen.

Das Dokument EP 2 261 564 A1 beschreibt eine Vorrichtung gemäß dem Gegenstand des Anspruchs 1.

Es ist daher Aufgabe der vorliegenden Erfindung, ein Hitzeschild mit einer verbesserten Kühlung der Tragstruktur anzugeben, so dass eine Verzunderung der Tragstruktur aufgrund von Heißgaseinzug besonders effektiv vermieden werden kann.

Die Aufgabe wird mit einer Vorrichtung gemäß Anspruch 1 gelöst.

Erfindungsgemäß ist somit bei an der Tragstruktur angeordneten Hitzeschildsteinen Kühlluft in den Zwischenraum zwischen Kaltseite des Hitzeschildsteines und der Tragstruktur einströmbar. Die Kühlluft kann hierbei mittels der Vorrichtung von einer über der Tragstruktur erhöhten Position aus in den Zwischenraum eingebracht werden. Zudem strömt die Kühlluft seitlich aus der Vorrichtung in den Zwischenraum ein. Dies vermeidet eine Schädigung der Hitzeschildsteine durch Prallkühlung und die Kühlluft verteilt sich unterhalb der Hitzeschildsteine ohne sofort durch die Dehnungsspalten zwischen den Hitzeschildsteinen zu entweichen. Diese ermöglicht eine effektive Kühlung der Tragstruktur des Hitzeschildes unter Vermeidung einer Schädigung der Hitzeschildsteine.

Die Längsachse der Vorrichtung muss nicht identisch mit einer durch die Form des Körpers vorgegebenen Längsachse sein. Sie ist fiktiv und verläuft bei an der Tragstruktur angeordneter Vorrichtung durch den Befestigungsbereich der Vorrichtung hindurch und senkrecht zur Oberfläche der Tragstruktur. Oberflächenunebenheiten sind hierbei nicht zu berücksichtigen.

Erfindungsgemäß ist die Vorrichtung unterhalb eines Hitzeschildsteins an der Tragstruktur angeordnet.

Erfindungsgemäß ist es zunächst erforderlich, dass die Vorrichtung ein Gewindestift mit integriertem Kühlluftkanal ist. Folglich ist es erforderlich, dass der Gewindestift zur Leitung der Kühlluft in die in der Tragstruktur vorhandene Kühlluftpassage bzw. Kühlluftbohrung eingeschraubt ist.
Die Verwendung eines Gewindestiftes ermöglicht beispielsweise anhand des beim Einschrauben gewählten Drehwinkels die Feststellung der Einschraubtiefe und somit die Festlegung der Lage des zum Hitzeschildstein weisenden Endes des Gewindestiftes.

Diese Weiterbildung der Erfindung weist einen besonders einfachen Aufbau auf und ist somit mit geringen Herstellungskosten verbunden.
Vorteilhafterweise kann weiter vorgesehen sein, dass der mindestens eine Ausgangskanal radial zur Längsachse verläuft.
Die aus dem Ausgangskanal austretende Kühlluft strömt somit parallel zur Tragstruktur von einer erhöhten Position aus in den Zwischenraum zwischen Hitzeschildsteinen und Tragstruktur ein. Dies ermöglicht die Kühlung eines weiten Bereiches der Tragstruktur und vermeidet gleichzeitig eine Prallkühlung der Hitzeschildsteine.

Es kann auch als vorteilhaft angesehen werden, dass die Vorrichtung zwei gegenüberliegende Ausgangskanäle umfasst.
Diese Ausgestaltung der Erfindung eignet sich besonders zur Kühlung einer Befestigungs-Nut in der Tragstruktur.
Es kann auch als vorteilhaft angesehen werden, dass die Vorrichtung vier Ausgangskanäle aufweist.
Dies ermöglicht eine gleichmäßige Kühlung der um die Vorrichtung herum angeordneten Tragstrukturbereiche.
Die Vorrichtung bzw. der Gewindestift kann zusätzlich beispielsweise unterhalb des Kreuzungsbereiches zweier Dehnungsspalten an der Tragstruktur angeordnet sein. In diesem Bereich kann mit nur einer Vorrichtung bei entsprechender Anzahl an Ausgangskanälen unter den vier angrenzenden Hitzeschildsteinen Kühlluft in den jeweiligen Zwischenraum zwischen der Kaltseite des Hitzeschildsteins und der Tragstruktur eingedüst werden.

Entsprechend dieser Weiterbildung kann die Vorrichtung insbesondere unterhalb eines Hitzeschildsteines in der Nähe eines Befestigungsabschnitts eines Steinhalters angeordnet sein. Hierbei können die seitlich austretenden Ausgangskanäle in Richtung der Tragstruktur geneigt und derart positioniert sein, dass der mindestens eine austretende Kühlluftstrahl auf diejenigen Strukturen gerichtet ist, welche die Steinhalter in ihrer Befestigung halten.
Gemäß einer vorteilhaften Weiterbildung der Erfindung ist die Vorrichtung zwischen zwei Befestigungsabschnitten der Steinhalter im Wesentlichen mittig unter einem Hitzeschildstein angeordnet.
Mit anderen Worten befindet sich die Vorrichtung zwischen zwei Befestigungsabschnitten zweier gegenüberliegender Steinhalter, welche einen gemeinsamen Hitzeschildstein an gegenüberliegenden Seitenwänden des Hitzeschildsteines halten. Auf diese Weise lässt sich die aus der Vorrichtung austretende Kühlluft unterhalb des Hitzeschildsteines eindüsen, ohne dass die Steinhalter den Strömungsweg der Kühlluft blockieren.
Es kann auch als vorteilhaft betrachtet werden, dass die Kühlluft-Nut an ihren Enden einen Auslauf umfasst.
Dies ermöglicht einen strömungstechnisch verbesserten Austritt der Kühlluft aus der Kühlluft-Nut.
Zur Versenkung der Vorrichtung in der Tragstruktur kann die Vorrichtung beispielsweise vollständig in die Tragstruktur einschraubbar sein. Gemäß einer anderen Ausgestaltung der Weiterbildung kann die Vorrichtung in zwei ineinander überführbare Positionen an der Tragstruktur anordenbar sein. Dabei dient eine erste Position mit der Längsachse senkrecht zur Tragstruktur-Oberfläche dem Einleiten von Kühlluft und eine zweite Position mit der Längsachse parallel zur Oberfläche der Tragstruktur der Versenkung der Vorrichtung.
Weitere zweckmäßige Ausgestaltungen und Vorteile der Erfindung sind Gegenstand der Beschreibung von Ausführungsbeispielen der Erfindung unter Bezug auf die Figur der Zeichnung, wobei gleiche Bezugszeichen auf gleich wirkende Bauteile verweisen.
Dabei zeigt die
- Fig.1: eine schematische Darstellung einer Gasturbine nach dem Stand der Technik,
- Fig.2: schematisch eine Vorrichtung zum Kühlen einer Tragstruktur eines Hitzeschildes gemäß einem ersten Ausführungsbeispiel in einer Schnittansicht,
- Fig.3: schematisch einen Querschnitt durch eine Vorrichtung zum Kühlen der Tragstruktur gemäß einem zweiten Ausführungsbeispiel,
- Fig.4: schematisch einen Querschnitt einer Vorrichtung gemäß einem dritten Ausführungsbeispiel,
- Fig.5: schematisch einen Ausschnitt eines Hitzeschildes mit einer an der Tragstruktur angeordneten Vorrichtung zum Kühlen der Tragstruktur gemäß einem vierten Ausführungsbeispiel,
- Fig.6: eine schematische Darstellung des in Fig.5 dargestellten Hitzeschilds in einer weiteren Schnittansicht entlang der in Fig.5 durch die Pfeile VI-VI gekennzeichneten Ebene,
- Fig.7: schematisch einen Ausschnitt eines erfindungsgemäßen Hitzeschildes und
- Fig.8: das in Fig.7 dargestellte Hitzeschild in einer Schnittansicht entlang der in Fig.7 durch die Pfeile VIII-VIII gekennzeichneten Ebene.
Die Figur 1 zeigt eine schematische Schnittansicht einer Gasturbine 1 nach dem Stand der Technik. Die Gasturbine 1 weist im Inneren einen um eine Rotationsachse 2 drehgelagerten Rotor 3 mit einer Welle 4 auf, der auch als Turbinenläufer bezeichnet wird. Entlang des Rotors 3 folgen aufeinander ein Ansauggehäuse 6, ein Verdichter 8, ein Verbrennungssystem 9 mit einer Anzahl an Brennkammern 10, die jeweils eine Brenneranordnung 11 und ein Gehäuse 12 umfassen, eine Turbine 14 und ein Abgasgehäuse 15. Das Gehäuse 12 ist zum Schutz vor Heißgasen mit einem Hitzeschild (nicht dargestellt) ausgekleidet.

Das Verbrennungssystem 9 kommuniziert mit einem beispielsweise ringförmigen Heißgaskanal. Dort bilden mehrere hintereinander geschaltete Turbinenstufen die Turbine 14. Jede Turbinenstufe ist aus Schaufelringen gebildet. In Strömungsrichtung eines Arbeitsmediums gesehen, folgt im Heißkanal einer aus Leitschaufeln 17 gebildeten Reihe eine aus Laufschaufeln 18 gebildete Reihe. Die Leitschaufeln 17 sind dabei an einem Innengehäuse eines Stators 19 befestigt, wohingegen die Laufschaufeln 18 einer Reihe beispielsweise mittels einer Turbinenscheibe am Rotor 3 angebracht sind. An dem Rotor 3 angekoppelt ist beispielsweise ein Generator (nicht dargestellt).

Während des Betriebes der Gasturbine wird vom Verdichter 8 durch das Ansauggehäuse 6 Luft angesaugt und verdichtet. Die am turbinenseitigen Ende des Verdichters 8 bereitgestellte verdichtete Luft wird zu dem Verbrennungssystem 9 geführt und dort im Bereich der Brenneranordnung 11 mit einem Brennstoff vermischt. Das Gemisch wird dann mit Hilfe der Brenneranordnung 11 unter Bildung eines Arbeitsgasstromes im Verbrennungssystem 9 verbrannt. Von dort strömt der Arbeitsgasstrom entlang des Heißgaskanals an den Leitschaufeln 17 und den Laufschaufeln 18 vorbei. An den Laufschaufeln 18 entspannt sich der Arbeitsgasstrom impulsübertragend, so dass die Laufschaufeln 18 den Rotor 3 antreiben und dieser den an ihn angekoppelten Generator (nicht dargestellt).

Die Figur 2 zeigt schematisch eine Vorrichtung 20 zum Kühlen einer Tragstruktur eines Hitzeschildes gemäß einem ersten Ausführungsbeispiel in einer Schnittansicht.
Die Vorrichtung 20 weist eine Längsachse 21 auf und umfasst einen Kühlluftkanal 22. Der Kühlluftkanal 22 erstreckt sich von einem Ende 23 der Vorrichtung und umfasst stromab zwei Ausgangskanäle 25a und 25b, welche in Bezug auf die Längsachse 21 seitlich aus der Vorrichtung austreten und gegenüberliegend angeordnet sind. Gemäß dem dargestellten Ausführungsbeispiel ist die Vorrichtung ein Gewindestift mit einem im Inneren des Gewindestifts verlaufenden Kühlluftkanal 22. Die dargestellte Vorrichtung 20 kann auch als Kühlmade bezeichnet werden. Der Gewindestift weist auf seiner Mantelfläche 26 ein Gewinde (nicht dargestellt) auf. Das Gewinde kann sich beispielsweise im Bereich des Endes 23 über die Mantelfläche 26 erstrecken oder sich bis zum gegenüberliegenden Ende 27 ziehen. Die Vorrichtung 20 ist mit ihrem Ende 23 an einer Tragstruktur eines Hitzeschildes anordenbar. Beispielsweise indem die Kühlmade in eine mit einem Innengewinde versehene Kühlluftbohrung in die Tragstruktur eingeschraubt wird. In dieser Position ist aus der Kühlluftbohrung austretende Kühlluft in den Kühlluftkanal 22 einleitbar, so dass die Kühlluft stromab durch die Ausgangskanäle 25a, 25b strömt und die Kühlmade in der mit 24a und 24b bezeichneten Richtung verlässt.

Die Figur 3 zeigt einen Querschnitt einer Vorrichtung 29 zum Kühlen einer Tragstruktur gemäß einem zweiten Ausführungsbeispiel der Erfindung. Der Querschnitt verläuft hierbei senkrecht zu der Längsachse 21 auf Höhe der Ausgangskanäle 30a und 30b. Die dargestellte Vorrichtung 29 unterscheidet sich von der in Figur 2 dargestellten Kühlmade lediglich durch den Winkel, unter dem die Ausgangskanäle 30a und 30b in Bezug auf die Längsachse 21 seitlich aus der Vorrichtung austreten. Bei dem dargestellten Ausführungsbeispiel verlaufen die Ausgangskanäle radial zur Längsachse 21 und sind gegenüberliegend angeordnet. Durch den Kühlluftkanal 22 strömende Kühlluft wird stromab auf die Ausgangskanäle 30a und 30b aufgeteilt und verlässt die Kühlmade in der dargestellten Ausströmrichtung 31a und 31b.

Die Figur 4 zeigt einen Querschnitt einer Vorrichtung 64 zum Kühlen einer Tragstruktur gemäß einem dritten Ausführungsbeispiel der Erfindung. Der Querschnitt verläuft hierbei senkrecht zu der Längsachse 21 auf Höhe der Ausgangskanäle 66a, 66b, 66c und 66d. Die dargestellte Vorrichtung 64 unterscheidet sich von der in Figur 3 dargestellten Kühlmade lediglich durch die Anzahl der Ausgangskanäle. Das dargestellte Ausführungsbeispiel umfasst vier Ausgangskanäle, welche radial zur Längsachse 21 verlaufen und paarweise gegenüberliegend angeordnet sind. Durch den Kühlluftkanal 22 strömende Kühlluft wird stromab auf die Ausgangskanäle 66a, 66b, 66c, 66d aufgeteilt und verlässt die Kühlmade 64 in den dargestellten Richtungen 67a, 67b, 67c, 67d.

Die Figur 5 zeigt einen Ausschnitt eines erfindungsgemäßen Hitzeschildes 33 mit einer Tragstruktur 34 und einer Anzahl von Hitzeschildsteinen, von denen beispielhaft ein Hitzeschildstein 35 in der Figur dargestellt ist. Der Hitzeschildstein 35 weist eine der Tragstruktur 34 zugewandte Kaltseite 36 und eine der Kaltseite 36 gegenüberliegende, mit einem heißen Medium beaufschlagbare Heißseite 37 auf. Der Hitzeschildstein 35 ist mittels Steinhaltern 38 und 39 an der Tragstruktur 34 befestigt. Hierzu sind die Steinhalter 38, 39 einerseits mit ihren Befestigungsabschnitten 40, 41 an der Tragstruktur 34 befestigt und greifen andererseits mit ihren Halteabschnitten 42, 43 in Halte-Nuten 44, 47 an gegenüberliegenden Seitenwänden des Hitzeschildsteins 35 ein. Bei dem auf diese Weise federnd an der Tragstruktur 34 gehaltenen Hitzeschildstein 35 kann es bei Beaufschlagung der Heißseite 37 mit heißen Gasen zu Heißgaseinzug in die Dehnungsspalten zwischen benachbarten Hitzeschildsteinen kommen. Die in der Richtung 45 eindringenden Gase verteilen sich hierbei unter dem Hitzeschildstein 35 im Zwischenraum 46, der sich von der Kaltseite 36 des Hitzeschildsteines 35 zu einem dem Hitzeschildstein 35 zugewandten Oberflächenbereich der Tragstruktur 35 erstreckt. Dadurch kann es zu einer Verzunderung der Tragstruktur 34 unterhalb des Hitzeschildsteines 35 kommen. Zum Schutz vor Heißgasen ist eine Vorrichtung 48 zur Kühlung der Tragstruktur 34 unterhalb des Hitzeschildsteines an der Tragstruktur 34 angeordnet. Bei der Vorrichtung 48 handelt es sich gemäß dem dargestellten Ausführungsbeispiel um einen Gewindestift mit einer Längsachse 21 und einem Kühlluftkanal 22. Die Vorrichtung 48 kann somit auch als Kühlmade 48 bezeichnet werden. Die Kühlmade 48 ist mit ihrer Längsachse 21 senkrecht zur Oberfläche 51 der Tragstruktur an der Tragstruktur angeordnet, wobei die Kühlmade 48 mit einem zur Tragstruktur weisenden Ende 23 in eine Kühlluftpassage 50 der Tragstruktur eingeschraubt ist. Die Kühlluftpassage 50 ist als Kühlluftbohrung ausgeführt. Der Kühlluftkanal 22 erstreckt sich von dem eingeschraubten Ende 23 und umfasst stromab zwei Ausgangskanäle 52a, 52b, welche seitlich der Längsachse 21 aus der Kühlmade 48 austreten. Kühlluftbohrung 50 und Kühlluftkanal 22 korrespondieren miteinander, so dass aus der Kühlluftbohrung strömende Kühlluft in den Kühlluftkanal 22 eintritt und mittels der Kühlmade 48 in Richtungen 53a, 53b in den Zwischenraum 46 einströmt. Die Kühlluft wird somit fern der Dehnungsspalten unterhalb des Hitzeschildsteines 35 eingeleitet. Dies ermöglicht eine besonders effektive Kühlung der Tragstruktur. Zudem ist eine Prallkühlung des Hitzeschildsteines 35 vermieden. Da die Kühlmade 48 in dem dargestellten Ausführungsbeispiel zwischen zwei Befestigungsabschnitten 40, 41 der Steinhalter 38, 39 mittig unter dem Hitzeschildstein 35 angeordnet ist, werden insbesondere die die Steinhalter befestigenden Bereiche der Tragstruktur gekühlt. Auch kann die Länge der Kühlluftbohrung 50 derart gewählt werden, dass die Kühlmade 48 während des Ein- und Ausbaus der Hitzeschildsteine in dieser vollständig versenkbar ist.

Die Figur 6 zeigt das in Fig. 5 dargestellte Hitzeschild 33 in einer weiteren Schnittansicht entlang der mit Pfeilen VI-VI gekennzeichneten Ebene. In dieser Ansicht ist gezeigt, dass die Steinhalter mit ihren Befestigungsabschnitten in einer Befestigungs-Nut 55 an der Tragstruktur 34 gehalten sind. Die Kühlluftbohrung 50 mündet in den Nut-Boden 56 dieser Befestigungs-Nut 55. Die Kühlmade 48 ist mit der Längsachse 21 senkrecht zur Oberfläche 51 der Tragstruktur 34 im Nut-Boden 56 an der Kühlluftbohrung 50 angeordnet und ragt eine Strecke 58 aus dem Nut-Boden 56 heraus. Die Strecke 58 ist hierbei so gewählt, dass die Kühlmade 48 nicht die Kaltseite 36 des Hitzeschildsteins 35 berührt und die Kühlluft aus den Ausgangskanälen 52a, 52b strömend in die Befestigungs-Nut 55 und aufgrund der zwischen den Steinhaltern angeordneten Position der Kühlmade 48 in den Zwischenraum 46 gelangt.

Die Figur 7 zeigt einen Ausschnitt eines erfindungsgemäßen Hitzeschilds 60 gemäß einem fünften Ausführungsbeispiel. Dieses unterscheidet sich von dem in Fig.5 dargestellten dadurch, dass zusätzlich im Nut-Boden der Befestigungs-Nut eine Kühlluft-Nut 62 verläuft. Die Kühlmade 48 ist bis auf Höhe des Nutbodens der Befestigungs-Nut in der Kühlluftbohrung 50 abgesenkt, wobei die Ausgangskanäle 52a, 52b der Kühlmade 48 sich in Längsrichtung in die Kühlluft-Nut 62 öffnen. Dies hat den Vorteil, dass die Steinhalter über die Kühlmade 48 hinweg zum Ein- und Ausbau der Hitzeschildsteine 35 durch die Befestigungs-Nut bewegt werden können. Die Funktion der Kühlmade 48 bleibt hierbei erhalten. Die aus der Kühlmade 48 ausströmende Kühlluft, deren Strömungsrichtungen beispielhaft mit Pfeilen dargestellt ist, wird in die Kühlluft-Nut 62 eingedüst und strömt an deren Enden mittels eines Auslaufs 63 in den Zwischenraum 46 zwischen Kaltseite des Hitzeschildsteines 35 und der Tragstruktur 34 ein und kühlt die Tragstruktur 34 unterhalb des Hitzeschildsteines 35 unter Vermeidung einer Prallkühlung desselben.

Die Figur 8 zeigt das in Fig.7 dargestellten Hitzeschild 60 in einer Schnittansicht entlang der durch die Pfeile VIII-VIII gekennzeichneten Ebene. Die den Hitzeschildstein 35 an der Tragstruktur 34 befestigenden Steinhaltern (in dieser Ansicht nicht dargestellt) werden mit ihren Befestigungsabschnitten in der Befestigungs-Nut 55 an der Tragstruktur 34 gehalten. Die Kühlluftbohrung 50 mündet in den Nut-Boden 56 dieser Befestigungs-Nut 55. Die Kühlmade 48 ist mit der Längsachse 21 senkrecht zur Oberfläche 51 der Tragstruktur 34 im Nut-Boden 56 an der Kühlluftbohrung 50 angeordnet und bis auf Höhe des Nut-Bodens 56 in der Kühlluftbohrung 50 abgesenkt. Dadurch können die Steinhalter zum Ein- und Ausbau der Hitzeschildsteine 35 frei in der Befestigungs-Nut 55 verschoben werden. Die aus den Ausgangskanälen 52a, 52b der Kühlmade 48 austretende Kühlluft strömt zunächst in die Kühlluft-Nut 62 ein und gelangt von hier in den Zwischenraum 46. In diesem kann sich die Kühlluft verteilen und die Tragstruktur unterhalb des Hitzeschildsteines 35 effektiv kühlen.

## Patentansprüche

1. Hitzeschild (33, 60) für eine Brennkammer (10) einer Gasturbine (1), mit einer Tragstruktur (34) und einer Anzahl von Hitzeschildsteinen (35), welche an der Tragstruktur (34) mittels Steinhaltern (38, 39) lösbar befestigt sind, wobei jeder Hitzeschildstein (35) eine der Tragstruktur (34) zugewandte Kaltseite (36) und eine der Kaltseite (36) gegenüberliegende mit einem heißen Medium beaufschlagbare Heißseite (37) aufweist, wobei jeder Steinhalter (38, 39) mindestens einen Halteabschnitt (42, 43) zur Befestigung an einem Hitzeschildstein (35) und einen an der Tagstruktur (34) befestigbaren Befestigungsabschnitt (40, 41) aufweist, welcher (40, 41) innerhalb von in der Tragstruktur (34) verlaufenden Befestigungs-Nuten (55) lösbar befestigt ist, wobei zum Schutz vor Heißgasen mindestens eine Kühlluftpassage (50) in der Tragstruktur (34) angeordnet ist, welche (50) in den Nut-Boden (56) der Befestigungs-Nut (55) mündet, und mit einer unterhalb eines Hitzeschildsteins (35) an der Tragstruktur (34) im Nut-Boden (56) an der Kühlluftpassage (50) angeordneten Vorrichtung (20, 29, 48, 64), welche (20, 29, 48, 64) eine senkrecht zur Oberfläche (51) der Tragstruktur (34) ausgerichtete Längsachse (21) und einen Kühlluftkanal (22) aufweist, welcher (22) sich von einem zur Tragstruktur weisenden Ende (23) der Vorrichtung (20, 29, 48, 64) aus erstreckt und mit mindestens der Kühlluftpassage (50) korrespondiert und in den Zwischenraum zwischen Kaltseite (36) des Hitzeschildsteins (35) und der Tragstruktur (34) mündet und stromab mindestens einen Ausgangskanal (25a, 25b, 30a, 30b, 52a, 52b, 66a, 66b, 66c, 66d) umfasst, welcher (25a, 25b, 30a, 30b, 52a, 52b, 66a, 66b, 66c, 66d) in Bezug auf die Längsachse (21) seitlich aus der Vorrichtung (20, 29, 48, 64) austritt,
**dadurch gekennzeichnet, dass**
die Vorrichtung (20, 29, 48, 64) ein Gewindestift mit integriertem Kühlluftkanal (22) ist;
und dass im Nut-Boden (56) der Befestigungs-Nut (55) eine Kühlluft-Nut (62) verläuft und der Gewindestift (20, 29, 48, 64) in die Kühlluftbohrung (50) mindestens auf Höhe des Nut-Bodens (56) abgesenkt ist, wobei sich die Ausgangskanäle (52a, 52b) in die Kühlluft-Nut (62) öffnen,
oder dass der Gewindestift (20, 29, 48, 64) zum Ein- und Ausbau der Hitzeschildsteine (35) in der Tragstruktur (34) mindestens auf Höhe des Nut-Bodens (56) versenkbar ist.

2. Hitzeschild (33, 60) nach Anspruch 1 ,
**dadurch gekennzeichnet, dass**
der mindestens eine Ausgangskanal (30a, 30b, 52a, 52b, 66a, 66b, 66c, 66d) radial zur Längsachse (21) verläuft.

3. Hitzeschild (33, 60) nach einem der Ansprüche 1 oder 2,
**dadurch gekennzeichnet, dass** mindestens zwei gegenüberliegende Ausgangskanäle (25a, 25b, 30a, 30b, 52a, 52b, 66a, 66b, 66c, 66d) umfasst sind.

4. Hitzeschild (33, 60) nach Anspruch 3,
**dadurch gekennzeichnet, dass**
der Gewindestift (64) vier Ausgangskanäle (66a, 66b, 66c, 66d) aufweist.

5. Hitzeschild (33, 60) nach einem der Ansprüche 1 bis 4,
**dadurch gekennzeichnet, dass**
der Gewindestift (20, 29, 48, 64) zwischen zwei Befestigungsabschnitten (40, 41) der Steinhalter (38, 39) im Wesentlichen mittig unter einem Hitzeschildstein (35) angeordnet ist.

6. Hitzeschild (60) nach einem der Ansprüche 1 bis 5,
**dadurch gekennzeichnet, dass**
die Kühlluft-Nut (62) an ihren Enden einen Auslauf (63) umfasst.

## Claims

1. Heat shield (33, 60) for a combustion chamber (10) of a gas turbine (1),
with a supporting structure (34) and a number of heat shield tiles (35) which are releasably attached to the supporting structure (34) by means of tile holders (38, 39), wherein each heat shield tile (35) has a cold side (36) oriented towards the supporting structure (34) and a hot side (37) which is opposite the cold side (36) and which can be exposed to a hot medium, wherein each tile holder (38, 39) has at least one holding section (42, 43) for attaching to a heat shield tile (35) and an attachment section (40, 41) which can be attached to the supporting structure (34) and which (40, 41) is releasably attached within attachment slots (55) running in the supporting structure (34), wherein, for the purpose of protection from hot gases, at least one cooling air passage (50) is arranged in the supporting structure (34), which (50) opens into the slot bottom (56) of the attachment slot (55), and with a device (20, 29, 48, 64) arranged on the supporting structure (34), beneath a heat shield tile (35), in the slot bottom (56) at the cooling air passage (50), which (20, 29, 48, 64) has a longitudinal axis (21) oriented perpendicular to the surface (51) of the supporting structure (34) and a cooling air duct (22), which (22) extends from one end (23) of the device (20, 29, 48, 64) oriented towards the supporting structure and corresponds with at least the cooling air passage (50) and opens into the interspace between the cold side (36) of the heat shield tile (35) and the supporting structure (34) and comprises, downstream, at least one outlet duct (25a, 25b, 30a, 30b, 52a, 52b, 66a, 66b, 66c, 66d), which (25a, 25b, 30a, 30b, 52a, 52b, 66a, 66b, 66c, 66d) exits the device (20, 29, 48, 64) laterally with respect to the longitudinal axis (21),
**characterized in that**
the device (20, 29, 48, 64) is a set screw with an integrated cooling air duct (22);
and **in that** a cooling air slot (62) runs in the slot bottom (56) of the attachment slot (55) and the set screw (20, 29, 48, 64) is sunk into the cooling air bore (50) at least at the level of the slot bottom (56), wherein the outlet ducts (52a, 52b) open into the cooling air slot (62),
or **in that** the set screw (20, 29, 48, 64) can be sunk into the supporting structure (34) at least at the level of the slot bottom (56) for installing and removing the heat shield tiles (35) .

2. Heat shield (33, 60) according to Claim 1,
**characterized in that**
at least one outlet duct (30a, 30b, 52a, 52b, 66a, 66b, 66c, 66d) runs radially with respect to the longitudinal axis (21).

3. Heat shield (33, 60) according to either of Claims 1 and 2,
**characterized in that**
it comprises at least two opposite outlet ducts (25a, 25b, 30a, 30b, 52a, 52b, 66a, 66b, 66c, 66d).

4. Heat shield (33, 60) according to Claim 3,
**characterized in that**
the set screw (64) has four outlet ducts (66a, 66b, 66c, 66d).

5. Heat shield (33, 60) according to any one of Claims 1 to 4,
**characterized in that**
the set screw (20, 29, 48, 64) is arranged beneath a heat shield tile (35) essentially centrally between two attachment sections (40, 41) of the tile holders (38, 39).

6. Heat shield (60) according to any one of Claims 1 to 5,
**characterized in that**
the cooling air slot (62) comprises a runout (63) at its ends.

## Revendications

1. Bouclier (33, 60) thermique pour une chambre de combustion (10) d'une turbine (1) à gaz,
comprenant un structure (34) porteuse et un certain nombre de briques (35) de bouclier thermique, qui sont fixées de manière amovible à la structure (34) porteuse au moyen de fixations (38, 39) de brique, chaque brique (35) du bouclier thermique ayant un côté (36) froid tourné vers la structure (34) porteuse et un côté (37) chaud, opposé au côté (36) froid et pouvant être soumis à fluide chaud, dans lequel chaque fixation (38, 39) de brique a au moins une partie (42, 43) de maintien pour la fixation à une brique (35) du bouclier thermique et une partie (40, 41) de fixation pouvant être fixée à la structure (34) porteuse, laquelle (40, 41) est fixée de manière amovible dans des rainures (55) de fixation s'étendant dans la structure (34) porteuse, dans lequel, pour se protéger de gaz chaud, au moins un passage (50) d'air froid est ménagé dans la structure (34) porteuse, lequel (50) débouche dans le fond (56) de la rainure (55) de fixation, et comprenant un dispositif (20, 29, 48, 64), qui est disposé en dessous d'une brique (35) du bouclier thermique sur la structure (34) porteuse dans le fond (56) de la rainure sur le passage (50) pour de l'air de refroidissement et qui (20, 29, 48, 64) a un axe (21) longitudinal dirigé perpendiculairement à la surface (51) de la structure (34) porteuse et un conduit (22) pour de l'air de refroidissement, lequel (22) s'étend, à partir d'une extrémité (23) tournée vers la structure porteuse du dispositif (20, 29, 48, 64) et correspond à au moins le passage (50) pour de l'air de refroidissement et débouche dans l'espace intermédiaire entre le côté (36) froid de la brique (35) du bouclier thermique et la structure (34) porteuse et comprend, en aval, au moins un conduit (25a, 25b, 30a, 30b, 52a, 52b, 66a, 66b, 66c, 66d) de sortie, lequel (25a, 25b, 30a, 30b, 52a, 52b, 66a, 66b, 66c, 66d) sort, par rapport à l'axe (21) longitudinal, latéralement du dispositif (20, 29, 48, 64),
**caractérisé en ce que**
le dispositif (20, 29, 48, 64) est une broche filetée ayant un conduit (22) intégré pour de l'air de refroidissement ;
et **en ce que**, dans le fond (56) de la rainure (55) de fixation, s'étend une rainure (62) pour de l'air de refroidissement et la broche (20, 29, 48, 64) filetée est noyée dans le trou (50) pour de l'air de refroidissement au moins au niveau du fond (56) de la rainure, les conduits (52a, 52b) de sortie débouchant dans la rainure (62) pour de l'air de refroidissement,
ou **en ce que** la broche (20, 29, 48, 64) filetée peut, pour le montage et le démontage des briques (35) du bouclier thermique, être noyée dans la structure (34) porteuse au moins au niveau du fond (56) de la rainure.

2. Bouclier (33, 60) thermique suivant la revendication 1,
**caractérisé en ce que**
le au moins un conduit (25a, 25b, 30a, 30b, 52a, 52b, 66a, 66b, 66c, 66d) de sortie s'étend radialement par rapport à l'axe (21) longitudinal.

3. Bouclier (33, 60) thermique suivant l'une des revendications 1 ou 2,
**caractérisé en ce que**
il y a au moins deux conduits (25a, 25b, 30a, 30b, 52a, 52b, 66a, 66b, 66c, 66d) de sortie opposés.

4. Bouclier (33, 60) thermique suivant la revendication 3,
**caractérisé en ce que**
la broche (64) filetée a quatre conduits (66a, 66b, 66c, 66d) de sortie.

5. Bouclier 33, 60) thermique suivant l'une des revendications 1 à 4,
**caractérisé en ce que**
la broche (20, 29, 48, 64) filetée est, entre deux parties (40, 41) de fixation des fixations (38, 39) de broche, disposée sensiblement au milieu sous une brique (35) de bouclier thermique.

6. Bouclier (60) thermique suivant l'une des revendications 1 à 5,
**caractérisé en ce que**
la rainure (62) pour de l'air de refroidissement comprend une évacuation (63) à ses extrémités.
